# EUROPÄISCHE PATENTANMELDUNG

(11) **EP 4 764 069 A1**
(43) Veröffentlichungstag der Anmeldung: **24.06.2026**
(21) Anmeldenummer: 25220090.2
(22) Anmeldetag: 02.12.2025
(51) Int. Cl.: E01B 26/00, E01B 37/00, B61J 1/02, B61K 5/02, B61L 5/10

(54) **DREHKONSOLE FÜR EIN SCHIENENGEFÜHRTES TRANSPORTSYSTEM**

(30) Priorität: 20.12.2024 DE 102024139519
(71) Anmelder: pentanova cs GmbH, 71034 Böblingen (DE)
(72) Erfinder: Braun, Jürgen, 72149 Neustetten (DE); Steckroth, Christopher, 72135 Dettenhausen (DE)
(74) Vertreter: Ostertag & Partner Patentanwälte mbB

(57) **Zusammenfassung**

Drehkonsole für ein schienengeführtes Transportsystem, umfassend einen Drehteller, der einen ersten Schienenabschnitt für eine erste Transportrichtung und einen zweiten Schienenabschnitt für eine zweite Transportrichtung aufweist und der so verdrehbar ist, dass der erste Schienenabschnitt oder der zweite Schienenabschnitt eine entsprechende Verbindung mit Anschlussschienenabschnitten außerhalb der Drehkonsole ermöglicht, wobei der Drehteller in Hohlkammerbauweise ausgeführt ist.

## Beschreibung

### HINTERGRUND DER ERFINDUNG

### 1. Gebiet der Erfindung

Die Erfindung betrifft eine Drehkonsole bzw. Drehweiche für ein schienengeführtes Transportsystem.

### 2. Beschreibung des Standes der Technik

In der Intralogistik werden schienengeführte Transportsysteme in Lager- und Produktionsbereichen genutzt, um Waren oder Werkstücke automatisiert zu fördern. Bei den schienengeführten Transportsystem kann es sich beispielsweise um zweispurige Bodenbahnen, aber auch um Hängebahnsysteme handeln. Um das Fördergut innerhalb eines Transportsystems an unterschiedliche Bestimmungsorte fördern zu können, kommen Schienenweichen zum Einsatz. Diese Weichen bestehen in der Regel aus einem beweglichen Schienensegment, das entweder gedreht, geklappt oder verschoben werden kann und entsprechende Anschlussschienenabschnitte einer Hauptspur wahlweise mit einer Nebenspur verbinden kann.

Ein gängiges Konzept bei bodengebundenen Fördersystemen ist beispielsweise die Verschiebeweiche. Dabei wird ein Verschiebetisch mit beispielsweise zwei Schienenabschnitten seitlich so zur Förderrichtung verschoben, dass ein Fördern - kommend beispielsweise von einer Hauptspur - entweder über den ersten Schienenabschnitt in einen ersten Anschlussschienenabschnitt wiederum der Hauptspur oder über den zweiten Schienenabschnitt in einen anderen zweiten Anschlussschienenabschnitt beispielsweise einer Nebenspur möglich ist. Auf diese Weise lassen sich zuverlässige Weichen realisieren, jedoch weist diese Bauweise für spezielle Anforderungen gewisse Nachteile auf:
Aufgrund der inhärenten Bauweise einer Verschiebeweiche benötigt diese seitlichen Raum für den Bewegungsweg des Verschiebetisches und die zugehörigen Antriebskomponenten. In Produktions- und Lagerhallen ist dieser oft nur eingeschränkt verfügbar.

Verschiebeweichen sind entsprechend den zu erwartenden Belastungen in beiden Verschiebestellungen ausgelegt und somit in der Regel mit massiven Stahlkomponenten aufgebaut, um die geforderten Lasten sicher tragen zu können. Damit gehen ein hoher Material- und Montageaufwand einher.

Um die Kosten in der Herstellung, bei der Montage und dem Betrieb gering zu halten, sind ein geringes Gewicht und eine geringe Bauhöhe bei gleichzeitiger hoher Nutzlast von hohem Interesse.

Vor diesem Hintergrund besteht ein Bedarf an einer kompakten und leichten Weichenkonstruktion für schienengebundene Transportsysteme, welche gleichzeitig günstig zu fertigen ist und den hohen Belastungen dauerhaft standhält.

### ZUSAMMENFASSUNG DER ERFINDUNG

Diese Aufgabe wird durch eine Drehkonsole gemäß dem unabhängigen Anspruch 1 gelöst. Weitere Ausgestaltungen der Erfindung sind in den abhängigen Ansprüchen angegeben.

Die erfindungsgemäße Drehkonsole für ein schienengeführtes Transportsystem weist einen Drehteller auf, der einen ersten Schienenabschnitt für eine erste Transportrichtung - beispielsweise der genannten Hauptspur - und einen zweiten Schienenabschnitt für eine zweite Transportrichtung - beispielsweise einer Nebenspur - umfasst und so verdrehbar ist, dass wahlweise der erste oder der zweite Schienenabschnitt mit Anschlussschienenabschnitten außerhalb der Drehweiche verbunden werden kann, wobei der Drehteller in Hohlkammerbauweiseausgeführt ist. Diese Bauweise reduziert das Gesamtgewicht der Drehkonsole entscheidend und erhält oder verbessert gleichzeitig die strukturelle Stabilität der Drehkonsole. Die Hohlkammerbauweise kann durch die geeignete Anordnung von Versteifungen die auftretenden Kräfte gezielt in die entsprechenden Strukturen einleiten und so entscheidende Gewichtsvorteile erzielen und gleichzeitig eine hohe Steifigkeit ermöglichen. Dadurch kann die Drehkonsole kompakt und leicht ausgeführt sowie einfach in bestehende Logistikumgebungen integriert werden.

Bei einer Ausführungsform kann vorgesehen sein, dass der Drehteller eine Ronde umfasst, an welcher die Schienenabschnitte befestigt sind. Die Ronde kann beispielsweise aus einem Metall/Blech in entsprechender Materialstärke gefertigt sein und ist somit einfach und kostengünstig zu fertigen und bietet eine ideale Montageplattform für sämtliche weiteren Komponenten der Drehkonsole. Zudem zeichnet sie sich bei einer geeigneten Materialwahl durch hohe Zugfestigkeit aus und kann die einwirkenden Kräfte zuverlässig aufnehmen.

Bei einer weiteren Ausführungsform kann vorgesehen sein, dass der Drehteller eine Mehrzahl an Kassetten umfasst, die im Kreis um den Mittelpunkt der Drehkonsole angeordnet sind. Die Kassetten können ebenfalls aus einem Metall/Blech in geeigneter Materialstärke ausgeführt sein und weisen einen innenliegenden Hohlraum auf. Beispielsweise können die Kassetten in einer Richtung einen U-förmigen Querschnitt aufweisen und/oder in einer anderen Richtung offen sein. Über die ringförmige Anordnung ermöglichen sie eine gleichmäßige Verteilung der von oben in die Drehkonsole über die Schienenabschnitte eingeleiteten Lasten und erhöhen die Steifigkeit der gesamten Drehkonsole.

Bei einer weiteren Ausführungsform kann vorgesehen sein, dass die Kassetten so mit der Ronde verbunden sind, dass sie eine Hohlkammerstruktur bilden. Insbesondere können die Kassetten zunächst über eine einfache Steckmontage mit der Ronde verbunden werden. Dies vereinfacht den Zusammenbau der Drehkonsole und reduziert so den Zeitaufwand und damit letztendlich die Kosten bei der Herstellung. In einem zweiten Schritt können die Kassetten justiert werden, so dass Toleranzen in der Fertigung einfach ausgeglichen werden können. Anschließend können die Kassetten miteinander oder/und mit der Ronde verbunden, beispielsweise verschweißt/vernietet/verschraubt/etc. werden und damit Hohlstrukturen bilden. Für den Vorgang zur dauerhaften Verbindung der Kassetten miteinander oder/und mit der Ronde sind die zu verbindenden Kassetten bereits relativ zueinander und relativ zur Ronde mittels der Steckverbindung bereits festgelegt und es kann auf eine einfache Weise eine maßhaltige Verbindung hergestellt werden, die den Belastungen des Förderbetriebs zuverlässig standhält. Insbesondere kann vorgesehen sein, dass die Kassetten an ihren äußeren Umfang im Sinne eines "Fassreifens" miteinander verbunden, beispielsweise verschweißt, werden.

Dies erhöht die Stabilität der Hohlkammer- bzw. Sandwichanordnung und trägt zur Verbesserung der Steifigkeit der Drehkonsole bei.

Bei einer besonderen Ausführungsform kann darüber hinaus vorgesehen sein, dass die Kassetten so ausgestaltet sind, dass sie nach einer Steckmontage dauerhaft miteinander verbindbar sind. Dabei kann vorgesehen sein, dass die Kassetten nach der Steckmontage zunächst noch justierbar sind und erst anschließend dauerhaft miteinander verbunden werden, beispielweise durch einen Schweißvorgang. Die erhöht die Montagefreundlichkeit und erlaubt eine flexible Produktion, da zunächst eine provisorische Positionierung der Einzelteile möglich ist, bevor die finale, stabile Verbindung erfolgt.

Gemäß einer weiteren Ausführungsform kann vorgesehen sein, dass der Drehteller einen Drehkranz bzw. ein Drehwerk aufweist. Über einen solchen Drehkranz können die für die Weichenstellung erforderlichen Drehkräfte in den Drehteller eingeleitet werden. Dabei nimmt der Drehkranz nicht nur die für die Drehbewegung erforderlichen Drehkräfte auf, sondern auch Axial- und Kippmomente. Durch diese integrierte Lagerung wird eine präzise, gleichmäßige Drehbewegung erzielt und der benötigte Bauraum minimiert.

Bei einer diesbezüglichen Ausführungsform kann zusätzlich vorgesehen sein, dass der Drehkranz eine Innenverzahnung aufweist. Diese Bauform ermöglicht eine Reihe von Vorteilen: Die die Anbringung der Verzahnung im Inneren des Drehtellers sind die zugehörigen Komponenten einfach gegen Verschmutzung oder einen unbefugten Zugriff schützbar. Insbesondere ermöglicht die Innenverzahnung die Anordnung eines Antriebs - beispielsweise umfassen einen Motor mit einem Getriebe - ebenfalls im Innenbereich, so dass die äußeren Abmessungen des Drehtellers nicht über die für die Drehbewegung notwendigen Abmessungen hinausgehen. Dies ermöglicht in lateraler - also in der Ebene der Schienen - bzw. in horizontaler Richtung eine sehr kompakte Bauweise.

Bei einer weiteren Ausführungsform kann zudem vorgesehen sein, dass der Drehkranz mit einem Antrieb verbunden ist, der an dem Drehteller angeordnet ist. In besonders vorteilhafter Weise ist der Antrieb so im Bereich des Drehtellers angeordnet, dass er nicht in das freizubleibende Lichtraumprofil der Schienenabschnitte ragt. Auf diese Weise kann eine in senkrecht zur Schienenebene bzw. in vertikaler Richtung besonders kompakte Bauweise erreicht werden.

Gemäß einer Ausführungsform kann vorgesehen sein, dass der Antrieb mittels eines Getriebes mit dem Drehkranz verbunden ist. Ein entsprechendes Getriebe trägt dazu bei, die benötigte Drehgeschwindigkeit und das benötigte Drehmoment in geeigneter Weise auf den Drehteller zu übertragen. Hierbei ist zu beachten, dass das Getriebe zusammen mit dem Antrieb die auftretenden Drehkräfte des Drehteller an den Unterbau ableitet und entsprechend ausgelegt sein muss.

Bei einer Ausführungsform kann vorgesehen sein, dass die Ronde mit dem Drehkranz druckverspannt ist. Durch diese druckfeste Verspannung wird eine feste Verbindung erreicht, welche die auftretenden Lastkräfte von oben an den Drehkranz überträgt und somit letztendlich in den Unterbau ableitet. Zudem ermöglicht die Verspannung den Ausgleich von Fertigungstoleranzen, die beispielsweise aus einem Schweißvorgang herrühren können und/oder erlaubt ein Nivellieren der Drehkonsole hinsichtlich Ebenheit.

Bei einer Ausführungsform können Stütz- oder Druckschrauben vorgesehen sein, um die Ebenheit des Drehtellers einzustellen. Mittels der Schrauben kann ein Ausgleich beispielsweise individuell je Druckschraube einstellbar sein, wodurch die Ronde und damit der gesamte Drehteller hinsichtlich Ebenheit optimal nivelliert werden kann, analog den Speichen eines Fahrrads.

### KURZE BESCHREIBUNG DER ZEICHNUNGEN

Nachfolgend wird ein Ausführungsbeispiel der Erfindung anhand der Zeichnungen näher erläutert. In diesen zeigen:
- Fig. 1: eine erste Seitenansicht,
- Fig.2: eine Draufsicht,
- Fig. 3: eine zweite Seitenansicht,
- Fig. 4: eine Untenansicht und
- Fig. 5: eine perspektivische Ansicht einer Ausführungsform einer erfindungsgemäßen Drehkonsole sowie
- Fig. 6: eine perspektivische Detailansicht einer Blechkassette der Drehkonsole.

### BESCHREIBUNG BEVORZUGTER AUSFÜHRUNGSBEISPIELE

Die Figuren 1-5 zeigen in einer schematischen Darstellung eine Drehkonsole 10 für ein zweispuriges schienengeführtes Bodenbahn-Transportsystem in verschiedenen Ansichten. Die Drehkonsole 10 umfasst einen Drehteller 12. Der Drehteller 12 weist einen ersten geraden zweispurigen Schienenabschnitt 14 auf, der aus einer ersten Schiene 16 und einer zweiten Schiene 18 gebildet wird und einen zweiten zweispurigen gekrümmten Schienenabschnitt 20 auf, der aus zwei gekrümmten Schienen 22, 24 gebildet wird. Die Schienenabschnitte 14, 20 sind so gestaltet, dass sie für nicht dargestellte Anschlussschienenabschnitte eine Verbindung entweder mit dem ersten Schienenabschnitt 14 oder dem zweiten Schienenabschnitt 20 ermöglichen. Die dargestellte zweispurige Bodenbahn-Drehkonsole ist lediglich beispielhaft. Die Erfindung kann auch im Rahmen einer einspurigen Bodenbahn oder auch im Rahmen einer Hängebahn gemäß den dargestellten Prinzipien verwirklicht werden.

Der Drehteller 12 ist im wesentlichen kreisringförmig ausgestaltet, wobei die äußere Begrenzung des Kreisrings nicht notwendigerweise einem geometrischen Kreis folgen muss. Hier sind je nach Fertigungsverfahren auch andere geometrische Ausgestaltungen denkbar. Der Drehteller 12 weist an der Oberseite, auf welcher die genannten Schienenabschnitte 14, 20 befestigt sind, als oberen Abschluss eine Blechronde 26 auf. Diese ist ebenfalls kreisringförmig ausgestaltet - auch hier gelten die entsprechenden Hinweise wie zum Drehteller 12 an sich hinsichtlich der geometrischen Ausgestaltung.

Die Blechronde 26 trägt auf ihrer Oberseite 27 die besagten Schienen 16, 18, 22, 24, welche durch geeignete Befestigungsmittel, wie beispielsweise die dargestellten Winkelhalterungen 29, mit der Oberseite 27 der Blechronde 26 verbunden sind.

Auf der Unterseite 28 der Blechronde 26, welche in Figur 4 gut zu erkennen ist, ist eine Reihe von Blechkassetten 30 im Kreis um das Zentrum der Blechronde 26 angeordnet. Eine solche Blechkassette 30 ist detaillierter in der Figur 6 veranschaulicht. Bei der in Figur 4 gezeigten Ausführungsform sind 24 Blechkassetten 30 im Kreis um das Zentrum der Blechronde 26 angeordnet. Die Anzahl an Blechkassetten 30 und deren Dimensionierung sind von der gewünschten Stabilität und dem dann zugehörigen Materialaufwand bedingt und können je nach Anwendungsfall deutlich anders ausfallen. Die Blechkassetten 30 weisen, wie in Figur 6 zu erkennen ist, eine trapezförmige Grundstruktur auf. Von einer Basisfläche 32 aus, welche parallel zur Ebene der Blechronde 26 ausgerichtet wird, erstrecken sich an drei Seiten Stege 34, 36. Die beiden sich gegenüberliegenden, nicht parallelen Stege 36 weisen auf der der Blechronde 26 zu zugewandten Seite Stecknasen 38 auf. Diese können für die Montage in entsprechende Aussparungen, d.h. Langlöcher, Schlitze oder Nuten 40 eingesteckt werden, umso die Blechkassetten 30 relativ zur Blechronde 26 festzulegen. In Figur 2 sind beispielhaft zwei solche Langlöcher mit einem Bezugszeichen 40 versehen.

Nach dem Einlegen der Blechkassetten 30 in die Langlöcher 40 der Ronde 26 können die Kassetten 30 während des Fertigungsprozesses ausgerichtet, beispielsweise verkeilt, werden und an ausgewählten Stellen miteinander und/oder mit der Blechronde 26 verbunden - beispielsweise verschweißt - werden, um die erforderliche Stabilität des Drehtellers 10 durch die so entstehende Hohlkammer- bzw. Sandwichstruktur zu erhalten. Die so entstehenden Hohlkammern innerhalb der Kassetten 30 dienen der Krafteinleitung und -übertragung letztendlich in den Unterbau der Drehkonsole 10, ohne signifikante Verformungen des Drehtellers 12, da die Ebenheit über die erforderliche Einstellung der Druckschrauben nivelliert werden kann.

Die Blechronde 26 kann einteilig oder auch mehrteilig ausgeführt werden. Wie in Figur 2 ersichtlich ist bei der in den Figuren dargestellten Ausführungsform die Ronde 26 zweiteilig ausgeführt und weist eine erste Hälfte 26.1 und eine zweite Hälfte 26.2 auf, die über geeignete Verbindungsmittel 26.3 (siehe beispielsweise Figur 4) miteinander verbunden sind. Dies kann beispielsweise bei Transport und Montage der Drehkonsole von Vorteil sein.

Im Innenbereich des Drehtellers 12 ist eine zentrale Ausnehmung 42 vorgesehen, in der ein Drehkranz 44 angeordnet ist (siehe insbesondere Figur 2). Der Drehkranz 44 weist einen feststehenden Zahnkranz 46 auf. Dieser ist beispielsweise - wie in Figur 4 dargestellt - mit dem feststehenden Unterbau über eine geeignete Befestigungsstruktur verbunden. Bei der in den Figuren 1-5 gezeigten Ausführungsform ist dies eine geeignete Lochscheibe 47, die über Lagerfüße 48 eine dreh- und kippstabile Anbindung an den Untergrund ermöglicht, um die auftretenden Kräfte in den Unterbau abzuleiten. Der Zahnkranz ist gegenüber dem übrigen Drehkranz 44 drehbar gelagert, beispielsweise über ein Kugellager. In den Zahnkranz 46 greift ein Antriebsritzel 50 eines Getriebes 52 ein, das mit einem Antriebsmotor 54 verbunden ist. Das Getriebe 52 ist dreh- und verwindungssteif mit dem Drehteller 12 verbunden und so zwischen den Schienenabschnitten 22 und 18 so angeordnet, dass nicht in das Lichtraumprofil eingegriffen wird und ein ungestörter Fahrbetrieb auf den Gleisabschnitten 14, 20 möglich ist.

Im Betrieb wird der Motor 54 so angesteuert, dass über das Getriebe 52 ein Drehmoment auf das Antriebsritzel 50 übertragen wird, das über die Zahnrad-Zahnkranz-Verbindung auf den Zahnkranz 46 übertragen und damit der gesamte Drehteller 12 gegenüber dem Zahnkranz 46 und damit letztendlich gegenüber der Haltestruktur 47 und dem Unterbau in eine Drehbewegung versetzt wird. Die Halterungsstruktur 47 weist hierfür einen Freiraum 56 auf, der es ermöglicht, die erforderliche Winkelverdrehung des Drehtellers 12 zu ermöglichen.

Zur Erhöhung der Steifigkeit des Drehtellers 12 insbesondere bei Kräften, welche von oben über die Schienen 16, 18, 22, 24 in die Blechronde 46 eingeleitet werden, ist eine radiale Verspannung der Blechronde 26 gegenüber dem Drehkranz 44 vorgesehen. Hierzu sind auf der Unterseite 28 der Blechronde 26 Verschraubungen 60 entlang des inneren Umfangs im Bereich des Drehkranzes 44 in regelmäßigen Abständen vorgesehen. Diese Verschraubungen weisen Ansatzblöcke auf, die fest mit der Unterseite 28 der Blechronde 26 verbunden sind und es mittels einer eingesetzten Schraube ermöglichen, einen Druck auf den Drehkranz 44 auszuüben. Dies ermöglicht einerseits eine Justiermöglichkeit der Blechronde 26 gegenüber dem Drehkranz 44 und andererseits eine Abtragung von axialen und Kippmomenten, welche auf den Drehkranz 44 ausgeübt werden, in die Blechronde 26 und damit in die Hohlkammerstruktur. Dies erhöht die Gesamtstabilität des Drehtellers 12.

Für einen Betrieb der Drehkonsole 10 sind elektrische Anschlüsse beispielsweise für stromführende Schienenabschnitte und für die Ansteuerung des Antriebs 54 sowie der zugehörigen Sensoriken erforderlich. Diese sind nicht explizit dargestellt.

Die dargestellte Ausführungsform lässt mit Hilfe der dargestellten Hohlkammerstruktur die Realisierung einer geringen Bauhöhe von beispielsweise insgesamt nur 300 mm bei einer Verwendung von 180 mm hohen Fahrschienen zu, wobei effektiv nur 120 mm für die reine Drehkonsolenkonstruktion verwendet werden müssen. Dazu trägt auch die Verwendung der Drehkranz-Konstruktion bei. Die Anordnung des Antriebs 54 im Innenbereich der Drehkonsole 10 reduziert den gesamten von der Drehkonsole benötigten Bauraum und ermöglicht somit eine auch in vertikaler Richtung kompakte Bauweise. Geeignete Materialstärken für die Blechkassetten bzw. -kassetten sind beispielsweise 2-3 mm. Die Blechronde 12 kann beispielsweise mit einem zwischen 3 und 5 mm starkem Blech ausgeführt werden. Die dadurch erzielte sehr hohe Steifigkeit benötigt einen geringen Materialeinsatz.

An den Übergängen der Schienenabschnitte 16, 18, 22, 24 zu den umliegenden Anschlussschienenabschnitten können an der Unterseite des Drehtellers 12 Auflageblöcke vorgesehen sein, die nur beim Überfahren der Schienenabschnitte in Kontakt mit dem Drehteller 12 kommen, aber während eines Verstellvorgangs frei sind. Somit kann der Drehvorgang diesbezüglich reibungsfrei ablaufen.

Der Drehwinkel der in die Figuren 1 bis 5 gezeigten Ausführungsform beträgt beispielhaft 32,6°, es sind aber auch andere Drehwinkel beispielsweise von 20°-60°, eventuell auch bis 90°. In der gezeigten Ausführung können Verstellzeiten unter zwei Sekunden realisiert werden.

## Patentansprüche

1. Drehkonsole (10) für ein schienengeführtes Transportsystem, umfassend:
a) einen Drehteller (12), der einen ersten Schienenabschnitt (14) für eine erste Transportrichtung und einen zweiten Schienenabschnitt (20) für eine zweite Transportrichtung aufweist und der so verdrehbar ist, dass der erste Schienenabschnitt (14) oder der zweite Schienenabschnitt (15) eine entsprechende Verbindung mit Anschlussschienenabschnitten außerhalb der Drehkonsole (10) ermöglicht,
b) wobei der Drehteller (12) in Hohlkammerbauweise ausgeführt ist.

2. Drehkonsole nach Anspruch 1, wobei der Drehteller (12) eine Ronde (26) umfasst, an welcher die Schienenabschnitte (14, 20) befestigt sind.

3. Drehkonsole nach einem der vorhergehenden Ansprüche, wobei der Drehteller (12) eine Mehrzahl an Kassetten (30) umfasst, die im Kreis um den Mittelpunkt der Drehkonsole (10) angeordnet sind.

4. Drehkonsole nach Anspruch 3, wobei die Kassetten (30) so mit der Ronde (26) verbunden sind, dass sie eine Hohlkammerstruktur bilden.

5. Drehkonsole nach einem der Ansprüche 3-4, wobei die Kassetten (30) so ausgestaltet sind, dass sie nach einer Steckmontage dauerhaft miteinander oder/und mit der Ronde (26) verbindbar sind.

6. Drehkonsole nach Anspruch 1, **dadurch gekennzeichnet, dass** der Drehteller (12) einen Drehkranz (44) aufweist.

7. Drehkonsole nach Anspruch 6, wobei der Drehkranz (44) eine Innenverzahnung (46) aufweist.

8. Drehkonsole nach einem der Ansprüche 6 oder 7, wobei der Drehkranz (44) mit einem Antrieb (52) verbunden ist, der an dem Drehteller (12) angeordnet ist.

9. Drehkonsole nach Anspruch 8, wobei der Antrieb (52) mittels eines Getriebes (50) mit dem Drehkranz (44) verbunden ist.

10. Drehkonsole nach einem der vorhergehenden Ansprüche, wobei die Ronde (26) mit dem Drehkranz (44) druckverspannt ist.

11. Drehkonsole nach einem der vorhergehenden Ansprüche, wobei Stützschrauben vorgesehen sind, um die Ebenheit des Drehtellers einzustellen.
